# EUROPÄISCHE PATENTSCHRIFT

(11) **EP 0 599 254 B1**
(45) Veröffentlichungstag und Bekanntmachung des Hinweises auf die Patenterteilung: **05.02.1997**
(21) Anmeldenummer: 93118781.9
(22) Anmeldetag: 22.11.1993
(51) Int. Cl.: E05D 11/10, E05D 5/02

(54) **Gelenkband**
Hinge
Penture d'articulation

(30) Priorität: 24.11.1992 DE 4239359
(43) Veröffentlichungstag der Anmeldung: 01.06.1994
(73) Patentinhaber: Loggen, Karl, D-52783 Eitorf (DE)
(72) Erfinder: Loggen, Karl, D-52783 Eitorf (DE)
(74) Vertreter: Freischem, Werner, Dipl.-Ing.

(56) Entgegenhaltungen:
- CH-A- 535 887
- DE-B- 1 276 503
- FR-A- 2 286 264
- FR-A- 2 343 111
- FR-A- 2 655 084

## Beschreibung

Die Erfindung bezieht sich auf ein Gelenkband für Glaspendeltüren, mit einem feststehenden Bandteil und einem damit um eine Gelenkachse scharnierend verbundenen Flügelbandteil und einer Rastvorrichtung, die aus mindestens einer im genannten festehenden Bandteil angeordneten Rastausnehmung und einem gegen die Wirkung einer Feder im Flügelbandteil beweglich geführten Rastkörper besteht, der in Raststellung federnd in die Rastausnehmung eingreift, wobei das Flügelbandteil einen in eine Ausnehmung einer Glasscheibe einsetzbaren Tragkörper und zwei den Tragkörper überkragende, mit Polsterlagen belegte Klemmplatten, zwischen denen die Glasscheibe einklemmbar ist, aufweist.

Ein solches Gelenkband ist aus der FR-A-2 343 111 und aus dem Prospekt Duschbänder Typ "Stardouch" der Firma Marc Robin, D-7000 Stuttgart bekannt.

Aus ästhetischen Gründen werden in Duschkabinen häufig rahmenlose Glastüren verwendet. Diese rahmenloses Glastüren weisen dort, wo das Flügelbandteil an dem Türflügel befestigt wird, eine Ausnehmung auf, in die ein als Tragkörper ausgebildeter Teil des Flügelbandteils eingesetzt ist. An den Tragkörper sind beidseitig Klemmplatten anschraubbar, die den Tragkörper und die Ausnehmung in der Glastür überkragen und die Glasscheibe der Tür zwischen sich einklemmen. Zum Schutz des Glases sind diese Klemmplatten mit einer Gummischicht belegt.

Die Türen werden oft mit Gummilippen abgedichtet, so daß die Kraft, die das Gelenkband auf die Glastür ausüben muß, um diese in Position zu halten, größer sein muß als die Federkraft der Gummilippe, um die Dichtungsfunktion zu gewährleisten. Bei Bedarf weist das Gelenkband auch mehrere Raststellungen auf, so daß es auch in einer geöffneten Stellung der Glastür eine Rastmöglichkeit bietet. Bei dem aus der FR-A-2 343 111 bekannten Gelenkband wird der im Flügelbandteil beweglich angeordnete Rastkörper von zwei nebeneinander angeordneten Schraubenfedern gegen ein im feststehenden Bandteil angeordnetes Bauteil gedrückt und gleitet während der Schwenkbewegung der Glastür auf dessen mit Raststellen versehener Außenkontur ab. Die Glastür wird durch die Kraft der beiden Federn, mit der der Rastkörper in die Rastausnehmung gedrückt wird, in der Raststellung gehalten. Die zuverlässige Funktion der Rastvorrichtung hängt von der hinreichend hohen Federkraft ab. Damit diese erreicht wird, ist bei dem bekannten Gelenkband der Rastkörper auf zwei parallelen Bolzen geführt und wird von zwei die Bolzen umgebenden Schraubenfedern belastet. Diese Rastvorrichtung ist in einem Gehäuse untergebracht, das in den Tragkörper eingesetzt ist und den Tragkörper sowie die darauf aufschraubbaren Klemmplatten, in denen dem Gehäuse entsprechende Durchlässe angebracht sind, an beiden Seiten deutlich überragt.

Weitere ähnliche Gelenkbänder sind aus der FR 2 093 384 (Gebrauchsmuster), der FR-A-2 582 342 und der FR-A-2 408 711 bekannt.

Aus der FR-A-2 655 084 ist ein Gelenkband mit einer Rastvorrichtung bekannt, bei der der Rastkörper eine Rolle ist, die drehbar an einer Buchse gelagert ist, die in einer Bohrung beweglich geführt ist und die von einer Schraubenfeder belastet ist. Die Schraubenfeder ist in der.Bohrung angeordnet und teilweise in der Buchse untergebracht.

Die Forderung nach einem schlanken, möglichst kleinen Gelenkband steht mit der Notwendigkeit einer hohen Federkraft im Widerspruch, da eine Vergrößerung der Federkraft nur durch eine größere Feder oder durch die Verwendung zusätzlicher Federn möglich ist. Beides vergrößert jedoch den Platzbedarf der Rastvorrichtung innerhalb des Bandteiles. Die Verwendung mehrerer Federn erfordert zusätzliche Bauteile für die Zusammenschaltung der Federn und weitere Konstruktionen zur Zentrierung des Rastkörpers auf der Außenkontur, auf der er abrollt oder gleitet.

Es ist Aufgabe der Erfindung, ein Gelenkband zu schaffen, das bei möglichst kleiner Querabmessung eine erhöhte, auf den Rastkörper wirkende Federkraft aufweist.

Diese Aufgabe wird nach der Erfindung dadurch gelöst, daß der Rastkörper an einer Buchse gelagert ist, die in einer Bohrung des Tragkörpers geführt ist, welche im Durchmesser in etwa so groß oder größer ist als der Abstand der mit Polsterlagen belegten Klemmplatten voneinander, wobei der die Buchse aufnehmende Teil des Tragkörpers rechtwinklig zur Ebene der Klemmplatten eine Querschnittsvergrößerung aufweist, die in eine Ausnehmung mindestens einer Klemmplatte eingreift, und die Feder eine in der Bohrung und teilweise in der Buchse untergebrachte Schraubenfeder ist.

Weitere Einzelheiten und Vorteile der Erfindung gehen aus der folgenden Beschreibung hervor, in der unter Bezugnahme auf die Zeichnung ein Ausführungsbeispiel des Gelenkbandes näher erläutert ist.

Es zeigen in der Zeichnung die
- Fig. 1: eine Ansicht des Gelenkbandes nach der Schnittlinie I-I in Fig.2,
- Fig. 2: eine Ansicht des Gelenkbandes nach der Schnittlinie II-II in Fig. 1,
- Fig. 3: eine Seitenansicht eines Flügelbandteiles
- Fig. 4: eine Ansicht des Gelenkbandes nach der Schnittlinie III-III in Fig. 2.

In Fig. 1 ist ein Gelenkband dargestellt, das aus einem an eine Wand festschraubbaren Bandteil 1 und aus einem an einer Glastür zu befestigenden Flügelbandteil 3 besteht. Die Rastvorrichtung besteht aus einem zylindrischen Rastkörper 6 und einer Rastausnehmung 4, die an einem zylindrischen, walzen- oder diaboloförmigen Rotationskörper 13 angeordnet ist. Der Rastkörper 6 ist im Eingriff mit der Rastausnehmung 4, so daß sich das Gelenkband in Raststellung befindet.

Der Rastkörper 6 ist an einer Buchse 9 angeordnet, die in einer Bohrung 10 im Tragkörper 7 geführt ist. Die Feder 5 ist in der Bohrung 10 angeordnet und hält die Buchse 9, und damit den Rastkörper 6 in Anlage an den Rotationskörper 13. Die Buchse 9 weist auf der Seite der Feder 5 einen zylindrischen Hohlraum auf, so daß die Feder 5 in die Buchse 9 hineinragt. Hierdurch kann die für die Führung nutzbare Länge der Buchse 9 vergrössert werden.

Der drehbar auf der Gelenkachse 2 gelagerte Rotationskörper 13 kann mit einer Stellschraube 15 fixiert werden. Die Stellschraube ist in einer Gewindebohrung 16 im Bandteil 1 eingeschraubt und drückt mit ihrer konischen Spitze gegen einen kugelförmigen Druckkörper 15, der an der vom Rastkörper 6 abgewandten Seite am Rotationskörper 13 anliegt. Mit Hilfe des dreh- und feststellbaren Rotationskörpers 13 kann die Raststellung der Glastür im montierten Zustand eingestellt werden, um die Rastposition an örtliche Besonderheiten, wie zum Beispiel nicht genau fluchtende Wände, anpassen zu können. Hierzu wird der Türflügel soweit verschwenkt, bis der Rastkörper 6 in die Rastausnehmung 4 eingreift. Dann wird die seitlich zugängliche Stellschraube 15 gelöst und der Türflügel in die gewünschte Raststellung geschwenkt, wobei der in die Rastausnehmung 4 eingerastete Rastkörper 6 den Rotationskörper 13 mitnimmt. Anschließend wird der Rotationskörper 13 in dieser Stellung mittels der Stellschraube 15 fixiert.

Um die Federkraft zu erhöhen, ist der Durchmesser der Feder 5 in etwa so groß wie die Wandstärke der Glasscheibe des Türflügels. Hierzu weist der Tragkörper 7 im Bereich der Bohrung 10 eine Querschnittsvergrößerung 11 auf. Zur Aufnahme dieser Querschnittsvergrößerung 11 sind die auf den Tragkörper 7 geschraubten Klemmplatten 8,8' mit Ausnehmungen 12 versehen, in die der Tragkörper 7 hineinragt. Diese Ausnehmungen 12 sind durchgehend, so daß die Oberfläche des Flügelbandteils 3 von der Klemmplatte 8,8' und der in der Mitte der Klemmplatte 8,8' angeordneten Querschnittsvergrößerung 11 des Tragkörpers 7 gebildet ist. Ist die für die Ausführung der Bohrung 10 notwendige Dicke des Tragkörpers geringer als die Querabmessung des Gelenkbandes, kann die Ausnehmung 12 nicht durchgehend, sondern eine Einfräsung an der Innenseite der Klemmplatte sein.

In Fig. 2 ist eine Seitenansicht eines Gelenkbandes dargestellt. Eine der Klemmplatten 8' ist mit dem Tragkörper 7 einstückig verbunden. Hierdurch vereinfachen sich Herstellung und Montage des Gelenkbandes. Der Rotationskörper 13 weist eine zweite Rastausnehmung 4 auf, die ein Einrasten des Türflügels in einer geöffneten Position ermöglicht. Im Falle nur einer durchgängigen Ausnehmung 12 ergibt sich hierdurch auf einer Seite des Flügelbandteiles 3 trotz der Verwendung einer Feder 5 mit einem maximalen Durchmesser eine glatte, spaltenfreie Oberfläche.

### Bezugszeichenliste:

- 1: Bandteil
- 2: Gelenkachse
- 3: Flügelbandteil
- 4: Rastausnehmung
- 5: Feder
- 6: Rastkörper
- 7: Tragkörper
- 8: Klemmplatte
- 9: Buchse
- 10: Bohrung
- 11: Querschnittsvergrößerung
- 12: Ausnehmung
- 13: Rotationskörper
- 14: Stellschraube
- 15: Druckkörper
- 16: Gewindebohrung

## Patentansprüche

1. Gelenkband für Glaspendeltüren, mit einem feststehenden Bandteil (1) und einem damit um eine Gelenkachse (2) scharnierend verbundenen Flügelbandteil (3) und einer Rastvorrichtung, die aus mindestens einer im genannten feststehenden Bandteil (1) angeordneten Rastausnehmung (4) und einem gegen die Wirkung einer Feder (5) im Flügelbandteil (3) beweglich geführten Rastkörper (6) besteht, der in Raststellung federnd in die Rastausnehmung (4) eingreift, wobei das Flügelbandteil (3) einen in eine Ausnehmung einer Glasscheibe einsetzbaren Tragkörper (7) und zwei den Tragkörper (7) überkragende, mit Polsterlagen belegte Klemmplatten (8,8'), zwischen denen die Glasscheibe einklemmbar ist, aufweist,
**dadurch gekennzeichnet,** daß der Rastkörper (6) an einer Buchse (9) angeordnet ist, die in einer Bohrung (10) des Tragkörpers (7) geführt ist, welche im Durchmesser in etwa so groß oder größer ist als der Abstand der mit Polsterlagen belegten Klemmplatten (8,8') voneinander, wobei der die Buchse (9) aufnehmende Teil des Tragkörpers (7) rechtwinklig zur Ebene der Klemmplatten (8,8') eine Querschnittsvergrößerung (11) aufweist, die in eine Ausnehmung (12) mindestens einer Klemmplatte (8 oder 8') eingreift, und die Feder (5) eine in der Bohrung (10) und teilweise in der Buchse (9) untergebrachte Schraubenfeder ist.

2. Gelenkband für Glaspendeltüren nach Anspruch 1, **dadurch gekennzeichnet,** daß eine der Klemmplatten (8 oder 8') mit dem Tragkörper (7) einstückig verbunden ist.

3. Gelenkband für Glaspendeltüren nach Anspruch 1 oder 2, **dadurch gekennzeichnet,** daß die Ausnehmung (12) in einer oder beiden Klemmplatten (8,8') durchgehend ist und die Oberfläche der Querschnittsvergrößerung (11) mit der Außenfläche der Klemmplatten (8,8') fluchtet.

4. Gelenkband für Glaspendeltüren nach einem der Ansprüche 1 bis 3, **dadurch gekennzeichnet,** daß die Rastausnehmung (4) am Umfang eines Rotationskörpers (13) angebracht ist, der im Bandteil (1) um die Gelenkachse (2) drehbar gelagert und über eine von einer Seite des Gelenkbandes zugängliche Stellschraube (14) feststellbar ist.

5. Gelenkband für Glaspendeltüren nach Anspruch 4, **dadurch gekennzeichnet,** daß die Stellschraube (14) mit einer konischen Spitze gegen einen Druckkörper (15) anstellbar ist, der am Umfang des Rotationskörpers (13) anliegt und in einer im Bandteil (1) angeordneten, auf den Rotationskörper (13) zulaufenden Bohrung geführt ist.

6. Gelenkband für Glaspendeltüren nach Anspruch 5, **dadurch gekennzeichnet,** daß der Druckkörper (15) eine Kugel ist und die Stellschraube (14) in einer rechtwinklig zur Gelenkachse (2) verlaufenden Gewindebohrung (16) mit der konischen Spitze an der vom Rotationskörper (13) abgewandten Seite gegen die Kugel anstellbar geführt ist.

## Claims

1. Hinge for glass swing doors, with a stationary part (1) and a leaf part (3) connected thereto by a hinge about a hinge axis (2) and a locking device, which is composed of at least one locking cavity (4) which is arranged in the aforementioned stationary part (1), and a locking body (6) which is movable in the leaf part (3) against the action of a spring (5), and which engages in a spring-loaded manner in the locking cavity (4) in the locking position, wherein the leaf part (3) has a supporting body (7) which can be inserted in a cavity of a glass pane, and two clamping plates (8 and 8') which extend beyond the supporting body (7) and are lined with cushioned layers between which the glass pane can be clamped, characterised in that the locking body (6) is arranged on a bush (9), which is provided in a bore (10) of the supporting body (7) and which in diameter is roughly as large as or larger than the spacing from each other of the clamping plates (8 and 8') lined with cushioned layers, wherein the part of the supporting body (7) which accepts the bush (9) has an enlargement of cross-section (11) at right angles to the plane of the clamping plates (8 and 8'), which engages in a cavity (12) of at least one clamping plate (8 or 8'), and the spring (5) is a helical spring which is accommodated in the bore (10) and partly in the bush (9).

2. Hinge for glass swing doors as claimed in Claim 1, characterised in that one of the clamping plates (8 or 8') is connected in one piece to the supporting body (7).

3. Hinge for glass swing doors as claimed in Claim 1 or Claim 2, characterised in that the cavity (12) is continuous in one or both clamping plates (8 and 8') and the surface of the cross-section enlargement (11) is flush with the outer surface of the clamping plates (8 and 8').

4. Hinge for glass swing doors as claimed in one of the Claims 1 to 3, characterised in that the locking cavity (4) is fixed on the circumference of a rotating body (13), which is mounted so as to be rotatable about the hinge axis (2) and can be locked by means of an adjusting screw which is accessible from one side of the hinge.

5. Hinge for glass swing doors as claimed in Claim 4, characterised in that the adjusting screw (14) can be positioned against a pressure body (15) with a conical tip, which body butts against the circumference of the rotating body (13) and is provided in a bore which is arranged in the part (1) and runs towards the rotating body (13).

6. Hinge for glass swing doors as claimed in Claim 5, characterised in that the pressure body (15) is a ball, and the adjusting screw (14) is led so as to be positionable against the ball with the conical tip on the side turned away from the rotating body (13), in a threaded bore (16) which runs at right angles to the hinge axis (2).

## Revendications

1. Penture d'articulation pour portes battantes en verre, dotée d'un élément de penture fixe (1) et d'un élément de penture de vantail(3) relié à celle-ci en charnière autour d'un axe d'articulation (2), et un dispositif de blocage en position, doté d'au moins un cran de blocage (4) prévu dans ledit élément de penture fixe (1) et d'une pièce de blocage (6) guidée en translation, en s'opposant à l'action d'un ressort (5), à l'intérieur de l'élément de penture de vantail(3), ladite pièce venant s'engager, sous l'action du ressort, en position de blocage dans le cran de blocage (4), l'élément de penture de vantail (3) comportant une pièce support (7) pouvant se placer dans un évidement d'une plaque de verre et deux plaques de serrage (8, 8'), en porte-à-faux sur la pièce support (7) et munies d'un revêtement amortissant, entre lesquelles la vitre peut être immobilisée par serrage,
caractérisée en ce que la pièce de blocage (6) est montée sur une douille (9) qui est guidée à l'intérieur d'un alésage (10) de la pièce support (7) dont le diamètre est à peu près égal ou supérieur à l'écartement des plaques de serrage (8, 8') avec leur revêtement amortissant, la partie de la pièce support (7) recevant la douille (9) présentant, dans la direction perpendiculaire au plan des plaques de serrage (8, 8'), une partie de section transversale plus large (11) en prise dans un évidement (12) de l'une au moins des plaques de serrage (8, 8'), le ressort (5) étant un ressort hélicoïdal logé en partie dans l'alésage (10) et en partie dans la douille (9).

2. Penture d'articulation pour portes battantes en verre selon la revendication 1, caractérisée en ce que l'une des plaques de serrage (8 ou 8') ne forme qu'une seule pièce avec la pièce support (7).

3. Penture d'articulation pour portes battantes en verre selon l'une ou l'autre des revendications 1 et 2, caractérisée en ce que l'évidement (12) est continu sur l'une des plaques de serrage (8, 8'), ou sur les deux et en ce que la surface de la partie de section transversale plus large (11) affleure la surface extérieure des plaques de serrage (8 ou 8').

4. Penture d'articulation pour portes battantes en verre selon l'une quelconque des revendications 1 à 3, caractérisée en ce que le cran de blocage (4) est ménagé à la périphérie d'une pièce rotative (13) qui est montée en rotation dans l'élément de penture (1) autour de l'axe d'articulation (2) et ajustable au moyen d'une vis de réglage (14) accessible par un côté de la penture d'articulation.

5. Penture d'articulation pour portes battantes en verre selon la revendication 4, caractérisée en ce que la vis de réglage (14) peut être ajustée contre une pièce de pression (15) par sa pointe conique qui repose à la périphérie de la pièce rotative (13) et qui est guidée dans un perçage prévu dans l'élément de penture (1) en direction de la pièce rotative (13).

6. Penture d'articulation pour portes battantes en verre selon la revendication 5, caractérisée en ce que la pièce de pression (15) est une bille et en ce que la vis de réglage (14) peut être guidée de façon réglable dans un trou fileté disposé à angle droit par rapport à l'axe d'articulation (2), la pointe conique étant contre la bille, du côté opposé à la pièce rotative (13).
